# EUROPÄISCHE PATENTSCHRIFT

(11) **EP 3 754 125 B1**
(45) Veröffentlichungstag und Bekanntmachung des Hinweises auf die Patenterteilung: **09.03.2022**
(21) Anmeldenummer: 20173111.4
(22) Anmeldetag: 06.05.2020
(51) Int. Cl.: E04B 1/00, E04B 1/82

(54) **BAUELEMENT ZUM EINBAU IN TRENNFUGEN VON GEBÄUDEN**
CONSTRUCTION ELEMENT FOR INSTALLATION IN EXPANSION JOINTS OF BUILDINGS
ÉLÉMENT DE CONSTRUCTION POUR LE MONTAGE DANS DES JOINTS DE DILATATION DE BÂTIMENTS

(30) Priorität: 19.06.2019 DE 102019116683
(43) Veröffentlichungstag der Anmeldung: 23.12.2020
(73) Patentinhaber: Schöck Bauteile GmbH, 76534 Baden-Baden (DE)
(72) Erfinder:
(74) Vertreter: Lemcke, Brommer & Partner Patentanwälte Partnerschaft mbB

(56) Entgegenhaltungen:
- EP-A1- 1 889 980
- EP-A2- 2 626 479
- DE-U1- 29 903 589
- DE-U1-202009 018 734

## Beschreibung

Die Erfindung betrifft ein Bauelement zum Einbau in Trennfugen von Gebäuden, insbesondere im Bereich von Balkonen, Loggien oder Laubengängen, für die schalldämmende, kraftübertragende Verbindung beidseits angrenzender Gebäudeteile, mit den Merkmalen des Oberbegriffs von Anspruch 1.

Zur schallgedämmten Kraftübertragung im Bereich von Trennfugen insbesondere an Treppenprotesten ist beispielsweise aus der EP-A 2626479 ein Bauelement bekannt, das durch die Aufteilung in eine Trennplatte einerseits und einen oder mehrere Schalkörper andererseits einen modularen Aufbau ermöglicht, der eine Funktionentrennung mit sich bringt: Die Trennplatte muss lediglich für eine schallgedämmte Beabstandung der beiden angrenzenden Gebäudeteile sorgen, wohingegen für die Kraftübertragung alleine die Schalkörper verantwortlich sind, die in entsprechende Durchbrechungen der Trennplatte eingebaut und dort festgelegt werden. Dabei gewährleistet der Schalkörper die Kraftübertragung nicht alleine, sondern verwendet hierzu Bewehrungselemente, die die Trennplatte im Bereich von Durchbrechungen durchqueren, wobei sich die Bewehrungselemente gegenüber der Horizontalen geneigt verlaufen, um die bei der Kraftübertragung zwischen den beiden Gebäudeteilen auftretenden Kräfte gemäß dem Vorbild eines üblichen Querkraftstabs übertragen werden können. Solche Bauelemente zur Trittschalldämmung haben sich mittlerweile bewährt, weshalb das Bedürfnis besteht, diese weiteren Anwendungen zuzuführen.

DE 20 2009 018 734 U1 offenbart ein Anschlusselement für die Verbindung von zwei Gebäudeteilen in Erdbebengebieten, wobei zwischen den Gebäudeteilen ein Isolierkörper aus thermisch isolierendem Material und mindestens einem die Kräfte übertragenden Anschlusselement angeordnet ist. Das Anschlusselement besteht aus einer Versteifungsplatte, die im Bereich des Isolierkörpers angeordnet ist und mit zwei Bewehrungsstäben fest verbunden ist. Versteifungsplatte, Bewehrungsstäbe und Isolierkörper sind sowohl zur Horizontalen als auch zur Vertikalen in einem Winkel von 1° bis 89° angeordnet. Es handelt sich um ein für Erdbebenbeanspruchung optimiertes Element, welches nicht zur Schalldämmung geeignet ist, da es zwei Gebäudeteile A und B nicht akustisch entkoppelt, sondern einen "akustischen Kurzschluss" erzeugt.

EP-A 1889980 offenbart ein thermisch isolierendes Bauelement zum Einsatz in Trennfugen insbesondere zwischen einer Gebäudedecke und einer Balkonbodenplatte, mit einem Isolierkörper, durch den Bewehrungselemente quer zur Trennfuge hindurchgeführt sind. Das gezeigte Bauelement ist nicht als akustisch wirksames Dämmelement geeignet, da die zu entkoppelnden Gebäudeteile A und B mit (Bewehrungs-)Stahl direkt verbunden sind.

Hiervon ausgehend liegt somit der vorliegenden Erfindung die Aufgabe zugrunde, ein Bauelement zum Einbau in Trennfugen von Gebäuden gemäß dem Oberbegriff von Anspruch 1 weiterzuentwickeln und es an weitere Anforderungen anzupassen, um so die vorteilhaften Trittschalldämmeigenschaften auch anderen Bauelementen zur Verfügung stellen zu können.

Diese Aufgabe wird erfindungsgemäß gelöst durch ein Bauelement zum Einbau in insbesondere sich in einer vertikalen Ebene erstreckenden Trennfugen von Gebäuden mit den Merkmalen von Anspruch 1.

Vorteilhafte Weiterbildungen der Erfindung sind jeweils Gegenstand von Unteransprüchen, deren Wortlaut hiermit durch ausdrückliche Bezugnahme in die Beschreibung aufgenommen wird, um unnötige Textwiederholungen zu vermeiden.

Erfindungsgemäß ist das Bauelement zum Einbau in Trennfugen von Gebäuden dadurch gekennzeichnet, dass das erste Bewehrungselement außerdem dadurch als Schubkraftelement ausgebildet ist, dass es im Bereich der Trennplatte geneigt zu einer senkrecht zur Trennplatte stehenden Vertikalebene E_{V} angeordnet ist. Hierdurch lässt sich in vorteilhafter Weise die horizontale Steifigkeit des Bauelements vergrößern und somit das Bauelement überall dort verwenden, wo Schubkräfte in horizontaler Richtung, nämlich insbesondere parallel zur Trennplattenebene und aber gegebenenfalls auch senkrecht hierzu übertragen werden müssen.

Vor allem bei Verwendung eines Isolierkörpers zur Wärmedämmung und einer damit verbundenen deutlich vergrößerten Dicke der Trennplatte bzw. eines Kompositelements aus Trennplatte und einem Wärmedämmmaterial ist es vorteilhaft, dass erfindungsgemäß zusätzlich ein zweites Bewehrungselement vorgesehen ist, das ausgehend vom zweiten der beiden Gebäudeteile unter Durchquerung der Trennplatte in horizontaler Richtung in den Schalkörper vorsteht und dort mit dem Tragelement für das Dämmelement zusammenwirkt.

Um die genannte Aufnahme und Übertragung von Schubbeanspruchungen weiter zu begünstigen, sind das Tragelement und das Dämmelement einerseits und/oder der Schalkörper und das Dämmelement andererseits in horizontaler Wirkrichtung formschlüssig verbunden, wodurch sie Schubbeanspruchungen in horizontaler Richtung sowohl senkrecht als auch parallel zur Trennplattenebene abfangen bzw. weitergeben können. Normalerweise wird man eine solche formschlüssige Verbindung dadurch herstellen, dass das Tragelement bzw. der Schalkörper das Dämmelement seitlich umgreift und/oder sich an diesem abstützt, das Dämmelement somit durch das Tragelement und/oder den Schalkörper gekammert wird, sodass Bewegungen des Dämmelements in horizontaler Richtung an das Tragelement und/oder den Schalkörper weitergegeben werden und umgekehrt.

Durch diese zusätzliche Möglichkeit zur planmäßigen Aufnahme von Beanspruchungen kann das erfindungsgemäße Bauelement im Bereich von Balkonen, Loggien oder Laugengängen eingebaut werden, die regelmäßig zur Trittschalldämmung schallentkoppelt sein müssen.

Gerade bei diesen genannten Verwendungsbereichen, nämlich bei Balkonen, Loggien oder Laubengängen ergibt sich ein besonderer Vorteil dadurch, dass die Trennplatte, die selbst zumindest teilweise aus Schalldämmmaterial besteht und/oder Schalldämmmaterial aufweist, um die gewünschte Trittschalldämmung zu gewährleisten, zusätzlich zumindest teilweise aus Wärmedämmmaterial besteht und/oder einen sich zumindest teilweise entlang der Trennfuge erstreckenden Isolierkörper zur Wärmedämmung aufweist. Die Trennplatte bildet hierbei zusammen mit dem Wärmedämmmaterial ein Kompositdämmelement, das eine gegenüber der Trennplattendicke vergrößerte Materialdicke in horizontaler Richtung aufweist. Gerade mit der gegenüber der Trennplattendicke vergrößerten Materialdicke des Kompositdämmelements lassen sich die Eigenschaften des ersten Bewehrungselementes so richtig ausnutzen: Denn wenn das erste Bewehrungselement auch im Bereich des Isolierkörpers geneigt zur Trennplatte und geneigt zu der senkrecht zur Trennplatte stehenden Horizontalebene sowie geneigt zu der senkrecht zur Trennplatte stehenden Vertikalebene angeordnet ist, durchläuft es den Isolierkörper und die Trennplatte in der beschriebenen geneigten Art und Weise und kann somit auch im Bereich des Kompositdämmelements die gewünschte Querkraftübertragung einerseits und Schubkraftübertragung andererseits zur Verfügung stellen.

Hierdurch bildet das erste Bewehrungselement ein vertikal einfederndes Schub- und Querkraftübertragungselement. Das vertikale Einfedern ergibt sich dadurch, dass das Bauelement zweckmäßigerweise bei unterstützten bzw. aufgeständerten Gebäudeteilen verwendet wird, also zusätzliche Mittel zur Gewichtskraftaufnahme wie insbesondere Stützen, Ständer oder Traversen vorgesehen sind. Das vorliegende Bauelement dient also nicht primär dazu, die Gewichtskräfte dieser Gebäudeteile oder hierdurch in vertikaler Ebene wirkende Momente aufzunehmen, wobei aber zwangsläufig im Bereich des Bauelements kleinere Gewichtskräfte in Vertikalrichtung auftreten, die das erste Bewehrungselement aufnehmen muss, was zu dem beschriebenen vertikalen Einfedern führt, das üblicherweise in der Größenordnung von wenigen Millimetern liegt und bevorzugt unter 10 mm und insbesondere 4 - 8 mm beträgt.

Weitere vorteilhafte Effekte ergeben sich dadurch, dass das erste Bewehrungselementen aus einem Bewehrungsstab besteht und zumindest in Teilbereichen schlaufenförmig ausgebildet ist mit zwei geneigten Schlaufenschenkeln, die im Bereich der Trennplatte zumindest teilweise voneinander horizontal beabstandet und insbesondere mit zueinander entgegengesetzter Neigung gegenüber der senkrecht zur Trennplatte stehenden Vertikalebene E_{V} verlaufen. Durch einen solchen symmetrischen Aufbau ergibt sich eine im Wesentlichen gleiche horizontale Steifigkeit in den einander gegenüberliegenden horizontalen Richtungen. Zweckmäßigerweise sind die beiden geneigten nebeneinander verlaufenden Schlaufenschenkel im Bereich des Schalkörpers über eine gemeinsame im Wesentlichen in horizontaler Ebene verlaufenden Schlaufenbasis wieder miteinander verbunden, wobei das erste Bewehrungselement mit dieser Schlaufenbasis das Tragelement umgreift. Dadurch lässt sich das erste Bewehrungselement am Tragelement und somit am ersten Gebäudeteil verankern und die gewünschte Verbindung zwischen erstem Gebäudeteil und zweitem Gebäudeteil herstellen.

Durch das Stabmaterial lässt sich - wie dies bereits im Stand der Technik bekannt ist - bei vergleichsweise dünnem Querschnitt des Bewehrungselementes eine ideale Anpassung an die statischen Aufgaben der Kraftübertragung erzielen. Für das Material des Bewehrungselementes, insbesondere Bewehrungsstabs kommt vor allem Metall und insbesondere nichtrostender Stahl in Frage, der in Form eines sogenannten Betonstahls gerippt ausgeführt sein kann und dabei die Zugkraft über die Rippung an das Material des zweiten Gebäudeteils überträgt oder der auch glattwandig ausgebildet sein kann und dann über beispielsweise hakenförmige Abbiegungen oder endständige Ankerköpfe im zweiten Gebäudeteil verankert ist.

Für die gewünschte Querkraftübertragung sollte die Neigung des ersten Bewehrungselementes gegenüber der Horizontalebene zwischen 20° und 60° und bevorzugt zwischen 20° und 50° betragen, während für die gewünschte Schubkraftübertragung die Neigung des ersten Bewehrungselementes gegenüber der Vertikalebene zwischen 10° und 30° und bevorzugt zwischen 10° und 20° betragen sollte. Dadurch ist es möglich, die bei der kraftübertragenden Verbindung zwischen den beiden Gebäudeteilen auftretenden Kräfte gemäß dem Vorbild eines üblichen Querkraftelements zu übertragen, wobei das Bewehrungselement - wie ein Querkraftelement - in seinem geneigten Verlauf in der Regel nur auf Zug belastet wird.

Ein wesentlicher Vorteil des geneigten Verlaufs des Bewehrungselements liegt außerdem darin, dass sich dadurch das Dämmelement so im ersten Gebäudeteil anordnen lassen kann, dass im Überlappungsbereich eine möglichst große Höhe des ersten Gebäudeteils oberhalb - bzw. je nach Einbaufall unterhalb - des Dämmelements zur Verfügung steht. Dies ermöglicht eine deutlich vergrößerte Betonüberdeckung, durch die sich die Krafteinleitung bzw. Kraftausleitung optimieren lässt.

Das erfindungsgemäß vorgesehene zweite Bewehrungselement kann dadurch als Druckkraftelement ausgebildet sein, dass es sich senkrecht zur Trennplatte in horizontaler Richtung erstreckt und/oder dass es aus einem Bewehrungsstab besteht und/oder dass es die Trennplatte im Bereich der Durchbrechungen oder einer weiteren Durchbrechung durchquert. Das zweite Bewehrungselement ist zur stabilen Druckkraftübertragung sinnvollerweise mit dem Tragelement stirnseitig form-, kraft- oder stoffschlüssig verbunden und weist auf der gegenüberliegenden Seite, also im Bereich des zweiten Gebäudeteils eine endständige Druckplatte auf, die sich parallel zur Trennebene erstreckt und so für eine verbesserte Verankerung des zweiten Bewehrungselements im zweiten Gebäudeteil sorgt. Vorteilhafterweise befinden sich der Anlagebereich des ersten Bewehrungselements an das Tragelement und der Anschlussbereich zwischen dem zweiten Bewehrungselement und dem Tragelement zumindest im Wesentlichen auf derselben Höhe, also demselben Horizontalabschnitt, wobei das erste Bewehrungselement das Tragelement mit seiner Schlaufenbasis hintergreift und dadurch der zugehörige Anlagebereich dem Anschlussbereich des zweiten Bewehrungselements an das Tragelement gegenüberliegt. Hierdurch stabilisieren sich das auf Zug beanspruchte erste Bewehrungselement und das auf Druck beanspruchte zweite Bewehrungselement im Bereich des Tragelements gegenseitig, indem das zusätzliche zweite Bewehrungselement den vom ersten Bewehrungselement auf das Tragelement übertragenen Kräften entgegenwirkt.

Wesentlich für die durch das Bauelement zur Verfügung gestellte Schallentkopplung ist es, dass das Bewehrungselement die Durchbrechung der Trennplatte durchquert, sich jedoch nicht bis in das angrenzende zweite Gebäudeteil (d.h. nicht in das Material des zweiten Gebäudeteils) hinein erstreckt, sondern sich auf den Bereich des Schalkörpers beschränkt. Dabei wird eine Überlappung der beiden angrenzenden Gebäudeteile lediglich im Bereich des Schalkörpers geschaffen, was aber - bei entsprechender Dimensionierung bzw. Anzahl der Schalkörper - ausreicht, um für die erforderliche Kraftübertragung zu sorgen.

Dabei lassen sich der Schalkörper mit zugehörigem erstem Bewehrungselement einerseits und die Trennplatte andererseits leicht hinsichtlich Position, Größe etc. aneinander anpassen lassen. So kann man beispielsweise mit ein und derselben Trennplatte, die sich lediglich an der entsprechenden Bauhöhe der angrenzenden Gebäudeteile orientieren muss, eine Übertragung großer Kräfte durch Einbau entsprechend groß dimensionierter Schalkörper bzw. einer entsprechend großen Schalkörperanzahl ebenso gewährleisten wie die Übertragung von nur geringen Kräften, wozu dann mit wenigen oder relativ klein dimensionierten Schalkörpern und ersten Bewehrungselementen gearbeitet werden kann. Die einzige Anpassung der Trennplatte muss dabei darin bestehen, die Durchbrechung hinsichtlich Größe und Position an den Einbaufall und die Anzahl und Dimension der anzuschließenden Schalkörper anzupassen.

Wichtig ist außerdem, dass das erste Bewehrungselement ein Tragelement für das Dämmelement aufweist und zusammen mit dem Tragelement einen konsolenartigen Lagerungsvorsprung für das zweite der beiden Gebäudeteile bildet und dass sich dieses zweite Gebäudeteil mittels des Lagerungsvorsprungs in den Schalkörper erstreckt und so in das erste Gebäudeteil zur schalldämmenden, kraftübertragenden Verbindung der beiden Gebäudeteile vorsteht. Somit bildet der konsolenartige Lagerungsvorsprung, der ja dem zweiten Gebäudeteil zugeordnet ist und sich in das erste Gebäudeteil erstreckt, genau die Überlappung, die für die gegenseitige Kraftübertragung erforderlich ist, ohne dass sich hierzu Bewehrungsstäbe vom ersten Gebäudeteil bis in das Material des zweiten Gebäudeteils hinein erstrecken müssen und auch ohne, dass die Überlappung durch eine besonders komplizierte Ausbildung der Trennplatte zur Verfügung gestellt werden muss.

So kann das Tragelement aus einer Profilplatte bestehen, die das Dämmelement zumindest mittelbar trägt und/oder sich an diesem abstützt, wobei das Tragelement wiederum vom ersten Bewehrungselement gehalten bzw. getragen wird. Ist das Bewehrungselement stabförmig ausgebildet und schlaufenförmig abgebogen, kann es beispielsweise auf dessen gebogenem Bereich aufliegen.

Im Anlagebereich zwischen Tragelement und insbesondere stabförmigem erstem Bewehrungselement können Aussparungen oder insbesondere Abwinklungen eine Anlagefläche zur Verfügung stellen, an der sich das erste Bewehrungselement am Tragelement - bzw. umgekehrt - in Horizontalrichtung abstützen kann. Dadurch lassen sich die Horizontalkomponenten, die aus der Vertikalbelastung und der Krafteinleitung über den geneigt verlaufenden ersten Bewehrungsstab resultieren, über das Tragelement in das angeschlossene zweite Gebäudeteil abtragen.

Was das Tragelement bzw. insbesondere die Profilplatte betrifft, so ist zunächst ihre Hauptfunktion zu berücksichtigen: Sie muss die Kraftübertragung zwischen dem restlichen Teil des Bewehrungselements und dem Dämmelement gewährleisten. Zweckmäßigerweise ist das Tragelement bzw. die Profilplatte flächig ausgebildet mit einer im Wesentlichen horizontalen Auflagefläche für das Dämmelement. Es erstreckt sich im Wesentlichen in Horizontalrichtung und kann eben, z.B. quaderförmig ausgebildet sein oder weist vorteilhafterweise einen in Teilbereichen abgewinkelten, insbesondere U-förmigen Vertikalquerschnitt mit zwei U-Schenkeln und einer U-Basis auf, wobei die zwischen den zwei U-Schenkeln liegende sich in Horizontalrichtung erstreckende U-Basis das Dämmelement trägt. Die beiden U-Schenkel können dabei zusätzliche Funktionen wie zum Beispiel die Lagesicherung des Dämmelements übernehmen oder eine Lagefixierung des Tragelements an der Trennplatte.

Vor allem wenn sich jedoch das Tragelement unter Durchquerung der Trennplatte bzw. der darin vorgesehenen Durchbrechung aus dem Schalkörper heraus bis in das zweite Gebäudeteil erstreckt (oder in anderer, mittelbarer oder unmittelbarer Weise an das zweite Gebäudeteil angeschlossen ist), kann über das Tragelement und insbesondere dessen endständigen U-Schenkel eine Abstützung zwischen Tragelement und zweitem Gebäudeteil erfolgen, durch die etwaige auftretende horizontale Kraftkomponenten als Druckkräfte übertragen werden können. Das heißt selbst wenn das Bewehrungselement nur zur Querkraftübertragung dienen kann bzw. soll, so können etwaige Horizontalkomponenten, die sich aus der vertikalen Belastung ergeben, über das zusätzliche Tragelement aufgenommen und weitergegeben werden, können damit vom insbesondere stabförmigen Bewehrungselement ferngehalten werden. Dabei ist wichtig, dass natürlich auch das Tragelement gegenüber dem ersten Gebäudeteil schallentkoppelt und so auch im Anlagebereich des genannten endständigen U-Schenkels an das zweite Gebäudeteil trittschallgedämmt ist.

Das Dämmelement kann in der bekannten Art und Weise matten- bzw. plattenartig ausgebildet sein und insbesondere zumindest teilweise aus einem Elastomer bestehen. Im vorgenannten Fall des Tragelements wird ein dadurch gebildetes Elastomerlager auf die Profilplatte aufgelegt und erstreckt sich dabei in horizontaler Ebene.

Auf der dem Tragelement gegenüberliegenden Seite des Dämmelements befindet sich eine Kontaktfläche des Dämmelements, die einen Kraftein-/-ausleitungsbereich bildet und in der die Kräfte als Druckkraft zwischen dem ersten Gebäudeteil und dem Dämmkörper übertragen werden. Dabei kann das Dämmelement im Bereich der Kontaktfläche entweder direkt vom Material des ersten Gebäudeteils, also insbesondere von Beton beaufschlagt werden oder unter Zwischenfügung des Schalkörpers. Das heißt, der Schalkörper kann entweder eine Aussparung aufweisen, in deren Bereich die Kontaktfläche des Dämmelements angeordnet ist, um direkt in Kontakt mit dem Material des ersten Gebäudeteils zu gelangen; oder der Schalkörper kann das Dämmelement im Bereich der Kontaktfläche überdecken und die dort zwischen erstem Gebäudeteil und Dämmelement auftretenden Kräfte direkt weitergeben. Dazu sollte der Schalkörper aus hartem, inkompressiblem Material bestehen.

Besonders vorteilhaft ist es in diesem Zusammenhang, wenn die Kontaktfläche des Dämmelements mit einem Verteilelement zusammenwirkt, das insbesondere aus druck- und/oder hochfestem Material wie insbesondere UHPC besteht und so für eine verbesserte Kraftübertragung zwischen Dämmelement und Material des ersten Gebäudeteils sorgt. Denn in diesem Fall sorgt das Verteilerelement für eine gleichmäßige Krafteinleitung bzw. Kraftübertragung, ohne dass die Qualität des Materials des ersten Gebäudeteils im Anlagebereich an den Schalkörper wesentliche Auswirkungen auf die Kraftübertragung hat. Wäre in diesem Bereich das Verteilelement nicht vorgesehen, so könnten Fehlstellen im Anlagebereich an den Schalkörper bzw. an das Dämmelement für eine ungleichmäßige Belastung des Dämmelements und somit für eine Beeinträchtigung der Dämmwirkung sorgen. Dies lässt sich jedoch durch das Verteilerelement sicher ausschließen. Selbst wenn zwischen Verteilelement und dem Material des ersten Gebäudeteils der Schalkörper angeordnet ist, so besteht dieser regelmäßig aus druckstabilem dünnwandigen Material, das die gewünschte Kraftübertragung nicht beeinträchtigt.

Der trogförmige Schalkörper ist einseitig in Richtung des zweiten Gebäudeteils offen ausgebildet, um das erste Bewehrungselement und das Tragelement aufzunehmen. Er trennt das erste und das zweite Gebäudeteil durch eine geschlossene trogförmige Oberfläche voneinander. Bei einer besonders bevorzugten Ausführungsform wird der Schalkörper nur auf der dem ersten Gebäudeteil zugewandten Außenfläche mit Beton beaufschlagt. Der Innenraum des Schalkörpers und damit auch dessen Innenfläche werden dabei durch die Trennplatte gegenüber dem Material des zweiten Gebäudeteils abgeschirmt und bleiben frei vom Material des zweiten Gebäudeteils, also insbesondere von Beton. Dabei dient dieser Innenraum vorteilhafterweise dazu, nur den konsolenartigen Lagerungsvorsprung, also das erste Bewehrungselement und das Tragelement, sowie insbesondere auch das Dämmelement aufzunehmen. Dadurch reduzieren sich die Anlagebereiche zwischen Lagerungsvorsprung und Schalkörper auf den vergleichsweise kleinflächigen Bereich des Dämmelements, das im Hinblick auf eine schalldämmende gegenseitige Anlage optimiert ist. Dies führt zu einer optimalen schallgedämmten kraftübertragenden Verbindung an das so ausgebildete Bauelement angrenzender Gebäudeteile.

Dabei wird die zwischen den beiden Gebäudeteilen vorhandene vertikale Trennebene mit diesen trogförmigen Einstülpungen versehen, welche sich in das erste Gebäudeteil erstrecken, allerdings ohne dass dies zu einer Auswirkung auf den Verlauf und vor allem auf die Form der restlichen Trennebene im Bereich der Trennplatte sorgt.

Der Schalkörper sollte im Bereich seines Hohlraums auf der dem Dämmelement gegenüberliegenden Seite vom ersten Bewehrungselement und dem Tragelement beabstandet angeordnet sein, um eine Beeinträchtigung bzw. Störung der Trittschalldämmung durch einen gegenseitigen Kontakt zu vermeiden.

Es ist weiterhin besonders vorteilhaft, wenn der trogförmige Schalkörper zumindest aus einem gewölbten Trogelement zur Aufnahme des sich im Wesentlichen in horizontaler Richtung erstreckenden Bewehrungselements, des Tragelements und des Dämmelements besteht sowie aus einem sich im Wesentlichen in der insbesondere vertikalen Trennplattenebene erstreckenden Rand und wenn der Schalkörper im Bereich des Rands an die Trennplatte im Bereich bzw. vorzugsweise etwas außerhalb ihrer Durchbrechungen angefügt ist, um eine flüssigbetondichte Anlage an der Trennplatte zu gewährleisten. Das Anfügen kann durch Klemm-, Rast- oder Clipverbindungen, aber auch durch stoffschlüssige Klebe- oder Schweißverbindungen erfolgen.

Die Trogform muss dabei natürlich so groß bemessen sein, dass der von dem Schalkörper umgebene konsolenartige Lagerungsvorsprung (der bevorzugt aus Bewehrungselement und Tragelement besteht) stark genug ist, die erforderliche Kraftübertragung zu gewährleisten. Dabei kommen sicherlich eine Vielzahl von Schalkörperformen in Frage, die vorliegend pauschal mit "trogförmig" umschrieben werden, was vor allem besagen soll, dass die Trennebene im Bereich des Schalkörpers bauchig, gewölbt, aufgetieft oder in sonstiger Weise zur Schaffung eines Raumes, insbesondere Hohlraumes für das Bewehrungselement ausgebildet ist und damit von dem sonstigen ebenen Verlauf der Trennplatte abweicht. Die hierbei verwendete Formulierung "Trogform" soll damit keine Festlegung hinsichtlich der exakten Raumform treffen; vielmehr sind Quader mit planen Seitenflächen ebenso möglich, wie hiervon abweichende Körper mit gekrümmten oder geneigten Seitenflächen etc., wie auch Keile, Zylinder, Trapezoide etc. Allen gemeinsamen und damit der "Trogform" entsprechend, ist die einseitig offene Ausbildung, die dafür sorgt, dass der Schalkörper an die Trennplatte im Bereich einer an den Schalkörper angepassten Durchbrechung angeschlossen ist und dass dabei zumindest teilweise die Trennebene im Bereich des Schalkörpers von der Trennplattenebene in die Schalkörperebene, d.h. die Ebene des Schalkörpermantels verlegt ist.

Wie vorstehend geschildert, kann das Dämmelement - je nach Anwendungsfall - im Bereich der Decken- und/oder Bodenfläche des Schalkörpers angeordnet werden, nämlich zumindest dort, wo die Kraftübertragung stattfindet.

Anstelle eines einschaligen Schalkörpers ist auch ein mehrschaliger Aufbau möglich oder die Kombination einer flächigen Schalkörperschale mit einer Dämmschicht (z.B. in Form einer PE-Schaum-Platte), wobei diese beiden Komponenten vollflächig miteinander verbunden, insbesondere verklebt sein können.

Entsprechendes gilt für die Trennplatte, die ebenso aus einer flächigen ersten Wand und einer hieran festgelegten Dämmschicht (z.B. in Form einer PE-Schaum-Platte) oder auch aus zwei flächigen ersten Wänden und einer dazwischen angeordneten Dämmschicht aufgebaut sein kann, wobei diese Komponenten wiederum vollflächig miteinander verbunden, insbesondere verklebt sein können.

Was die Festlegung des Bewehrungselements am Material der Trennplatte betrifft, so können beispielsweise die Durchbrechungen so an die Form des Bewehrungselements im Durchquerungsbereich angepasst sein, dass eine direkte gegenseitige Anlage für die erforderliche Fixierung der Bewehrungselemente an der Trennplatte sorgt. Wenn das erste Bewehrungselement im Bereich der Trennplatte geneigt verläuft, ergibt sich auch noch in einer horizontalen Richtung eine zusätzliche Abstützungsmöglichkeit.

Darüber hinaus bestehen natürlich auch weitere Festlegungsmöglichkeiten, z.B. indem Halteelemente aus Kunststoff an die Trennplatte angeformt sind, in die das Bewehrungselement eingesteckt, eingeclipst oder in sonstiger Weise festgelegt werden kann. Dabei sollte die Festlegungsart so ausgebildet sein, dass tatsächlich eine sichere Lagefixierung des Bewehrungselements gegenüber der Trennplatte erfolgen kann, um die vorgegebene Lage des Bewehrungselements innerhalb des Schalkörpers selbst bei auftretenden Belastungen während des Transports, der Montage auf der Baustelle oder dem Beaufschlagen durch Ortbeton nicht zu beeinträchtigen. Auch vor diesem Hintergrund ist es sinnvoll, das Bewehrungselement zusätzlich im Bereich innerhalb des Schalkörpers durch einen Kunststoffsteg an einem weiteren Punkt der Trennplatte festzulegen.

Ein wesentlicher Aspekt der vorliegenden Erfindung liegt im modularen Aufbau. Vor diesem Hintergrund ist es besonders zweckmäßig, dass das Bauelement eine Mehrzahl an in der Trennplatte vorgesehenen Durchbrechungen aufweist, eine Mehrzahl nebeneinander, insbesondere im Bereich der Durchbrechungen angeordneter Schalkörper sowie eine Mehrzahl erster Bewehrungselemente, die sich in die entsprechenden Schalkörper erstrecken. Dadurch ist es möglich, das Bauelement an den jeweiligen Einsatz- bzw. Belastungsfall anzupassen und den gewünschten und erfindungsgemäßen modularen Aufbau auszunutzen.

Weiter sei darauf hingewiesen, dass sich die vorliegende Erfindung nicht nur für eine Verwendung des erfindungsgemäßen Bauelements auf der Baustelle und ein Erstellen des ersten und zweiten Gebäudeteils aus Ortbeton ausnutzen lässt, sondern dass sich die vorliegende Erfindung ebenso besonders vorteilhaft und effektiv im Fertigteilwerk einsetzen lässt.

Schließlich kann das Bauelement insbesondere im Bereich der Trennplatte in an sich bekannter Weise mit einem Brandschutzmaterial versehen sein, z.B. mit einem Streifen aus Intumeszenzmaterial, der in einer Vertiefung der Trennplatte und/oder in endständigen Abschlusskappen zum seitlichen, d.h. endständigen Verschließen der Trennplatte angeordnet ist.

Weitere Merkmale und Vorteile der vorliegenden Erfindung ergeben sich aus der nachfolgenden Beschreibung eines Ausführungsbeispiels anhand der Zeichnungen; hierbei zeigen
- Figur 1: ein erfindungsgemäßes Bauelement im zwischen zwei Gebäudeteilen montierten Zustand in geschnittener Seitenansicht;
- Figuren 2a - 2b: das Bauelement aus Figur 1 in Seitenansicht (Fig. 2a) und in Draufsicht (Fig. 2b);
- Figur 3a: einen Teil des Bauelements aus Figur 1 bestehend aus erstem Bewehrungsstab, zweitem Bewehrungsstab und Tragelement in perspektivischer Vorderansicht;
- Figur 3b: einen anderen Teil des Bauelements aus Figur 1 bestehend aus einer Trennplatte in perspektivischer Vorderansicht;
- Figuren 4a - 4c: ein erstes Bewehrungselement des Bauelements aus Figur 1 in perspektivischer Seitenansicht (Fig. 4a), in Draufsicht (Fig. 4b) und in Seitenansicht (Fig. 4c);
- Figuren 5a - 5b: einen Teil des Bauelements aus Figur 1 bestehend aus erstem Bewehrungsstab, Tragelement, Dämmelement, Verteilelement und Schalelement in geschnittener Vorderansicht (Fig. 5a) und in einer weiteren geschnittenen Vorderansicht (Fig. 5b);
- Figuren 6a - 6b: ein Schalelement des Bauelements aus Figur 1 in perspektivischer Vorderansicht (Fig. 6a) und in Seitenansicht (Fig. 6b);
- Figuren 7a - 7d: ein Tragelement des Bauelements aus Figur 1 in perspektivischer Rückansicht (Fig. 7a), in Rückansicht (Fig. 7b), in Seitenansicht (Fig. 7c) und in Vorderansicht (Fig. 7d);
- Figuren 8a - 8b: ein Verteilelement des Bauelements aus Figur 1 in perspektivischer Unteransicht (Fig. 8a), in Vorderansicht (Fig. 8b) und in Seitenansicht (Fig. 8c).

In Figur 1 ist ein Bauelement D zum Einbau in von Gebäuden in geschnittener Seitenansicht dargestellt, welches zwischen zwei angrenzenden Gebäudeteilen A, B in Form eines Laubengangs 9 als erstem Gebäudeteil B und einer Gebäudewand 8 als zweitem Gebäudeteil A angeordnet ist. Zwischen zweitem Gebäudeteil A und erstem Gebäudeteil B ist eine Trennfuge C angeordnet, die sich vertikal über die gesamte Höhe des dünneren der beiden Gebäudeteile, hier also des Gebäudeteils A erstreckt und nicht nur eine Konstruktionsfuge darstellt, sondern auch für eine Trittschalldämmung zwischen den hieran angrenzenden Bauteilen sorgen muss.

Im Bereich der Trennfuge C zwischen den beiden Gebäudeteilen A, B ist eine ebene Trennplatte 1 angeordnet, die sich über die gesamte Höhe der Trennfuge C erstreckt und - wie es insbesondere aus Figur 2b erkennbar ist - eine horizontale Länge in der Größenordnung von beispielsweise 1 Meter aufweist.

Die Trennplatte 1 besteht - wie insbesondere aus Figur 2a ersichtlich ist - aus zwei relativ druckfesten Außenwänden 1a, 1b, die lediglich über wenige horizontale Zwischenstege miteinander verbunden sind und aber ansonsten einen gegenseitigen Abstand in der Größenordnung von ca. 10 mm einhalten, um hierdurch die beiden angrenzenden Gebäudeteile A und B voneinander auf Abstand zu halten und eine entsprechende gegenseitige Anlage und damit Schwingungs- und Schallübertragung zu verhindern. Die Außenwände 1a, 1b weisen mehrere horizontal verlaufende und wenige Millimeter vorstehende Rippen bzw. Stege auf, die für eine gewisse Verankerung der Trennplatte im angrenzenden Beton des Gebäudeteils B sorgen. Die Außenwände 1a, 1b mit den Zwischenstegen sind selbsttragend und druckstabil genug, die Kräfte des flüssigen Betonmaterials auszuhalten, wenn die Gebäudeteile aus Ortbeton erstellt oder im Fertigteilwerk aus Beton vorgefertigt werden und auch nach dem Aushärten des Betonmaterials beide Gebäudeteile dauerhaft auf Abstand zu halten.

Zur Verbesserung der Schalldämmung ist zwischen den beiden Außenwänden 1a, 1b eine Dämmplatte 1c aus Polyethylen angeordnet, wobei die drei Elemente in Sandwichbauweise aneinander festgelegt, z.B. vollflächig verklebt sind.

Die Trennplatte 1 weist mehrere neben- und übereinander angeordnete Durchbrechungen 1d auf - siehe insbesondere Figur 3b, an die trogförmige Schalkörper 6 (jeweils in derselben Richtung) angefügt bzw. durch die Bewehrungselemente 3, 4 hindurchgesteckt sind - siehe insbesondere Figur 2a. Jeder Schalkörper ist jeweils mit seinem oberen Rand flächig und flüssigkeitsdicht an der Außenwand 1b der Trennplatte 1 festgelegt. Der Schalkörper 6 ist - wie insbesondere aus den Figuren 5a, 5b, 6a und 6b ersichtlich ist - trogförmig, insbesondere bauchig oder gewölbt ausgestaltet und bildet einen Hohlraum 6d, der weitgehend vom Schalkörper begrenzt bzw. umschlossen ist. Der Hohlraum 6d dient zur Aufnahme insbesondere eines ersten Bewehrungselements 3, während die Außenseite des Schalkörpers vom Beton des Gebäudeteils B beaufschlagt wird.

Wie vor allem aus den Figuren 1 und 5a, 5b im Vertikalschnitt ersichtlich ist, ist etwa im bezogen auf dessen Höhe im mittleren Bereich des Schalkörpers ein Dämmelement 5 in Form eines plattenförmigen Elastomerlagers angeordnet, das für die schallgedämmte Kraftübertragung zwischen Gebäudeteil B und Gebäudeteil A sorgt. Das Elastomerlager 5 liegt flächig mit seiner oberen Kontaktfläche 4a von unten an einem Teil des Bewehrungselements, nämlich dem weiter unten näher beschriebenen Tragelement 4 an, wohingegen das Elastomerlager 5 mit seiner unteren Kontaktfläche 5b ein Verteilelement 7 flächig von oben beaufschlagt. Das Verteilelement 7 wiederum grenzt mit seiner dem Elastomerlager bzw. Dämmelement 5 gegenüberliegenden Fläche am Schalkörper 6 an. Die genaue Außenform des Verteilelements 7 ist in den Figuren 8a, 8b und 8c erkennbar, wo man auch die gewölbte Unterseite erkennt, über die das Verteilelement am Schalkörper anliegt. So liegen Schalkörper 6, Elastomerlager 5 und Tragelement 4 vollflächig aneinander an, wie es insbesondere aus Figur 5a, 5b ersichtlich ist.

Die Figuren 5a, 5b, 6a, 6b lassen die Trogform des Schalkörpers 6 erkennen, wobei es im dargestellten Ausführungsbeispiel vor allem auf die Unterseite des Schalkörpers ankommt, an der das beschriebene Verteilelement 7 anliegt und die zur Krafteinleitung dient.

Der restliche Verlauf der Trogform ist für die Kraftübertragung und Schalldämmung nicht primär maßgeblich; es muss lediglich dafür Sorge getragen werden, dass eine Beabstandung gegenüber weiteren Elementen wie insbesondere Bewehrungselement 3 und/oder Tragelement 4 eingehalten wird, um die Trittschalldämmung nicht durch einen gegenseitigen Kontakt zu beeinträchtigen.

Der Schalkörper weist zwei an den Verlauf des Bewehrungsstabs 3 angepasste geneigte Schenkel 6a auf sowie zwei vor allem aus den Figuren 5a und 5b ersichtlichen Abkantungen 6b, zwischen denen das Elastomerlager 5 und das Verteilelement 7 in Horizontalrichtung eingefasst und so festgelegt sind.

In den weiteren Bereichen des Schalkörpers ist dieser - wie insbesondere aus Fig. 5a, 5b, 6a, 6b ersichtlich ist - etwa quaderförmig mit im Wesentlichen horizontalen und vertikalen ebenen Seitenflächen ausgebildet und verläuft dort beabstandet vom ersten Bewehrungselement 3 und etwaigen sonst im Hohlraum 6d angeordneten Elementen.

Die Form, der Verlauf, die Lage und die Orientierung des ersten Bewehrungselements 3 sind insbesondere aus Fig. 3, 4a, 4b und 4c ersichtlich. Jedem Schalkörper 6 ist dabei jeweils ein erstes Bewehrungselement 3 zugeordnet, das aus einem Bewehrungsstab aus Metall besteht. Der Bewehrungsstab ist schlaufenförmig im Bereich des Hohlraums 6d des Schalkörpers 6 abgebogen, so dass sich zwei Schenkel 3a, 3b des Bewehrungsstabs 3 aus dem Schalkörper 6 hinaus in Richtung des zweiten Gebäudeteils A erstrecken, wobei eine die beiden Schenkel verbindende Schlaufenbasis 3c etwa horizontal im Schalkörper 6 verläuft.

Die zwei Schlaufenschenkel 3a, 3b sind im Bereich der Trennplatte 1 voneinander horizontal beabstandet und erstrecken sich mit zueinander entgegengesetzter Neigung um jeweils einen Winkel β von etwa 14° gegenüber der senkrecht zur Trennplatte stehenden und in den Figuren 2b und 4b gezeigten Vertikalebene E_{V}.

Auf dem Weg in das zweite Gebäudeteil A durchqueren die beiden Schenkel 3a, 3b jeweils die Durchbrechung 1d im Trennelement 1. Ausgehend von der horizontalen Basis 3c, während der Durchquerung der Durchbrechungen 1d sowie anschließend im randnahen Bereich des zweiten Gebäudeteils A verlaufen die beiden Schenkel 3a, 3b geradlinig unter einem Winkel α von etwa 30° geneigt zur in den Figuren 2a und 4c gezeigten Horizontalebene E_{H}, wie dies von Querkraftbewehrungsstäben bei Bauelementen zur Wärmedämmung bekannt ist. Erst in einem unteren Bereich des zweiten Gebäudeteils A treffen die beiden Schenkel wieder zusammen, sind gemeinsam entsprechend dem genannten Winkel α von etwa 30° abgebogen und gehen in eine parallelen Horizontalabschnitt 3d über und sind so über eine große Einbindelänge im zweiten Gebäudeteil A verankert.

Der Bewehrungsstab 3 legt sich in seinem geneigten Verlauf 3a, 3b an Ränder der Durchbrechungen an und stützt sich zusätzlich an den Schenkeln 6b des Schalkörpers 6 ab, in dessen Hohlraum 6d er hineinragt.

Gemäß einem wesentlichen Aspekt der Erfindung weist das Bewehrungselement ein Tragelement 4 für das Dämmelement 5 auf. Hierzu trägt der Bewehrungsstab 3 im Bereich seiner Basis 3c eine Profilplatte, die das Tragelement 4 bildet und - wie vorstehend bereits erwähnt - an der das Dämmelement 5 anliegt. Die Profilplatte erstreckt sich im Wesentlichen in Horizontalrichtung, ist mit ihren Rändern 4c in Vertikalrichtung abgewinkelt und bildet so einen U-förmigen Vertikalschnitt mit zwei vertikalen U-Schenkeln 4c und einer horizontalen U-Basis 4a, die auf dem plattenförmigen Dämmelement 5 aufliegt. Mittels der beiden U-Schenkel 4c geht das Tragelement 4 eine in horizontaler Wirkrichtung formschlüssige Verbindung mit dem Dämmelement 5 ein.

Die als Tragelement dienende Profilplatte ist besonders aus den Fig. 7a - 7d erkennbar, die die Profilplatte in verschiedenen Ansichten zeigen, sowie aus Fig. 3, die auch den ersten Bewehrungsstab 3 und dessen Zusammenwirken mit dem Tragelement zeigt.

Darüber hinaus weist das Tragelement 4 an seiner der Trennplatte 1 zugewandten oberen Vorderseite eine Erhöhung 4d auf, die von dem ersten Bewehrungselement 3 mittels der beiden Schenkel 3a, 3b und der Schlaufenbasis 3c umgriffen wird, wie dies insbesondere aus den Figuren 2a und 3 ersichtlich ist. Hierzu liegt das erste Bewehrungselement 3 mit seiner Schenkelbasis 3c flächig an einer die genannte Erhöhung 4d abschließenden Kehle 4f an und sorgt aufgrund der vergrößerten Anlagefläche für eine günstige Kraftübertragung zwischen erstem Bewehrungselement 3 und Tragelement 4.

Im Bereich der genannten Erhöhungen 4d weist das Tragelement 4 schließlich auf seiner Oberseite einen mittigen nasenartigen Vorsprung 4e auf, der zum Anschluss eines zweiten Bewehrungselements 13 dient, und der insbesondere in den Figuren 2a und 3a dargestellt ist. Dieses zweite Bewehrungselement 13 erstreckt sich in horizontaler Richtung, besteht aus einem Stabmaterial und übernimmt die Funktion eines Druckelements, das sich vom Tragelement 4 durch die Trennplatte 1 bis in das zweite Gebäudeteil A erstreckt. Während das zweite Bewehrungselement 13 mit seinem einen Ende in die nasenartige Erhöhung 4d des Tragelement eintaucht, weist es an seinem anderen, im zweiten Gebäudeteil A angeordneten Ende eine Druckplatte 13a auf, um so die Verankerung im zweiten Gebäudeteil A zu verbessern. Die Druckplatte 13a erstreckt sich dabei in einer zur Trennplatte 1 parallelen Ebene senkrecht zur Erstreckungsrichtung des zweiten Bewehrungselements 13. Der Anschluss am Tragelement erfolgt im in der Zeichnung dargestellten Ausführungsbeispiel durch eine Schweißverbindung, wobei die wesentliche Belastung dieser Verbindung in Druckkräften besteht, also die Verbindung keinen allzu großen Anforderungen genügen muss.

Um dem zweiten Bewehrungselement 13 Platz zur Durchquerung der Trennplatte 1 zu lassen, weisen die Durchbrechungen 1d - wie insbesondere aus Figur 3b ersichtlich ist - jeweils an ihrer Oberkante mittige Erhöhungen 1f auf.

Schließlich weist die Trennplatte 1 zusätzlich zu dem Schalldämmmaterial 1d einen Isolierkörper 1e auf, der aus Wärmedämmmaterial besteht und sich entlang der Außenwand 1a der Trennplatte 1 erstreckt und ebenso dazu vorgesehen ist, zusammen mit der restlichen Trennplatte 1 in Trennfugen C angeordnet zu werden. Der Isolierkörper 1e liegt dabei flächig an der Außenwand 1a an und wird vom ersten Bewehrungsstab 3 sowie dem zweiten Bewehrungsstab 13 durchquert. Da solche Isolierkörper zur Wärmedämmung üblicherweise eine horizontale Dicke von zumindest 80 mm aufweisen, ist die freie, d.h. nicht von den beiden Gebäudeteilen abgestützte Länge der ersten und zweiten Bewehrungselemente entsprechend groß, was natürlich auch die Belastung aufgrund der auftretenden Schub- und Querkräfte entsprechend vergrößert.

Wird nun das erfindungsgemäße Bauelement 1 im in Figur 1 dargestellten Anwendungsfall in die Trennfuge C eingebaut, so sorgt der gerippte erste Bewehrungsstab 3 für eine Verankerung des Bauelements 1 in dem Gebäudeteil A und somit für eine entsprechende ausreichende Kraftübertragung in das angrenzende Gebäudeteil A. Auf der anderen Seite sorgt der Schalkörper 6 vor allem im Bereich der für eine insbesondere in Vertikalrichtung verlaufende Druckkrafteinleitung des Gebäudeteils B, so dass das Elastomerlager 5, das zwischen Schalkörper 6 bzw. Verteilelement 7 und Tragelement 4 angeordnet ist, die Kraftübertragung zwischen Gebäudeteil B und Gebäudeteil A in schallgedämmter Art und Weise zur Verfügung stellt. Über den zusätzlich in der Trennfuge C an die Trennplatte 1 angefügten Isolierkörper 1e und da sich das erste Bewehrungselement 3 und das zweite Bewehrungselement 13 durch die Trennplatte 1 mit angefügtem Isolierkörper 1e erstrecken, erfolgt die genannte schallgedämmte Kraftübertragung auch in einer wärmegedämmten Art und Weise.

Dabei besteht das Dämmmaterial beispielsweise aus hochwertigem geschlossenzelligem Polyurethan (PUR). Was die beiden Außenwände der Trennplatte 1 betrifft, so können diese aus druckstabilem Material wie beispielsweise Hart-PVC bestehen, wohingegen die zwischen den Außenwänden angeordnete Dämmplatte 1c aus Polyethylen (PE) bestehen kann. Daneben können natürlich auch andere Dämmmaterialien bzw. andere druckstabile Kunststoffe Verwendung finden.

Es ist unschwer erkennbar, dass Trennplatte, Schalkörper, Dämmelement und auch erstes und zweites Bewehrungselement und Tragelement leicht hinsichtlich ihrer Dimensionen bzw. Anzahl variiert werden können und dass aufgrund des erfindungsgemäßen modularen Aufbaus mit wenigen Bauteilen eine sehr hohe Variantenvielfalt ermöglicht wird.

Dabei bilden das erste Bewehrungselement 3, das zweite Bewehrungselement 13 und das Tragelement 4 zusammen einen konsolenartigen Lagerungsvorsprung, der sich in den Innenraum des Schalkörpers 6 erstreckt, dort mit dem Dämmelement 5 und dem Verteilelement 7 zusammenwirkt, welche in Wirkverbindung mit dem ersten Gebäudeteil B stehen und direkt oder indirekt von dessen Material, insbesondere von Beton beaufschlagt werden. Zusammengefasst bietet die vorliegende Erfindung den wesentlichen Vorteil, durch einfache Abänderungen innerhalb des Schutzbereiches der beigefügten Ansprüche hinsichtlich Dimension und Anzahl einzelner Teile für unterschiedlichste Einsatzfälle angepasst werden zu können, ohne dass dies zu einer kompletten Überarbeitung des Bauelements führen müsste. So lässt sich das erfindungsgemäße Bauelement überall dort einsetzen, wo eine schallgedämmte Quer- und Schubkraftübertragung zwischen zwei horizontal benachbarten Gebäudeteilen benötigt wird, die Zusatzeigenschaften wie insbesondere eine Wärmedämmung aufweisen kann.

## Patentansprüche

1. Bauelement zum Einbau in sich in einer insbesondere vertikalen Ebene erstreckenden Trennfugen von Gebäuden, insbesondere im Bereich von Balkonen, Loggien oder Laubengängen, für die schalldämmende, kraftübertragende Verbindung beidseits angrenzender Gebäudeteile (A, B), wobei das Bauelement besteht aus einer sich zumindest teilweise entlang der Trennfuge (C) erstreckenden Trennplatte (1) und aus diese durchquerenden Bewehrungselementen (3, 13), wobei die Trennplatte (1) im Bereich der Trennfuge (C) zumindest eine Durchbrechung (1d) für zumindest ein erstes Bewehrungselement (3) aufweist, wobei die Trennplatte (1) im Bereich der Durchbrechung (1d) einen trogförmigen Schalkörper (6) aufweist, der ausgehend von der Trennplatte in das erste (B) der beiden angrenzenden Gebäudeteile vorsteht, wobei das erste Bewehrungselement (3) ausgehend vom zweiten (A) der beiden Gebäudeteile unter Durchquerung der Durchbrechung (1d) in den Schalkörper (6) vorsteht und dort mit einem zur schallgedämmten Kraftübertragung zwischen den beiden Gebäudeteilen (A, B) dienenden Dämmelement (5) zusammenwirkt, wobei das erste Bewehrungselement (3) ein Tragelement (4) für das Dämmelement (5) aufweist und zusammen mit dem Tragelement einen konsolenartigen Lagerungsvorsprung (3, 4) für das zweite (A) der beiden Gebäudeteile bildet und wobei sich dieses zweite Gebäudeteil mittels des Lagerungsvorsprungs in den Schalkörper (6) erstreckt und so in das erste Gebäudeteil (B) zur schalldämmenden, kraftübertragenden Verbindung der beiden Gebäudeteile (A, B) vorsteht, und wobei das erste Bewehrungselement (3) dadurch als Querkraftelement ausgebildet ist, dass es bei Durchquerung der Durchbrechung (1d) geneigt zur Trennplatte und geneigt zu einer senkrecht zur Trennplatte stehenden Horizontalebene (E_{H}) angeordnet ist,
**dadurch gekennzeichnet,**
**dass** das erste Bewehrungselement (3) außerdem dadurch als Schubkraftelement ausgebildet ist, dass es im Bereich der Trennplatte (1) geneigt zu einer senkrecht zur Trennplatte stehenden Vertikalebene (E_{V}) angeordnet ist; und
**dass** ein zweites Bewehrungselement (13) ausgehend vom zweiten (A) der beiden Gebäudeteile unter Durchquerung der Trennplatte (1) in horizontaler Richtung in den Schalkörper (6) vorsteht und dort mit dem Tragelement (4) für das Dämmelement (5) zusammenwirkt.

2. Bauelement nach zumindest Anspruch 1,
**dadurch gekennzeichnet,**
**dass** das Tragelement (4) und das Dämmelement (5) in horizontaler Wirkrichtung formschlüssig miteinander verbunden sind und das Tragelement insbesondere hierzu das Dämmelement seitlich umgreift, und/oder dass der Schalkörper (6) und das Dämmelement (5) in horizontaler Wirkrichtung formschlüssig miteinander verbunden sind und der Schalkörper insbesondere hierzu das Dämmelement seitlich umgreift.

3. Bauelement nach zumindest Anspruch 1,
**dadurch gekennzeichnet,**
**dass** die Trennplatte (1) zumindest teilweise aus Schalldämmmaterial besteht und/oder Schalldämmmaterial aufweist, und/oder dass die Trennplatte (1) zumindest teilweise aus Wärmedämmmaterial besteht und/oder parallel zur Trennplatte (1) ein sich zumindest teilweise entlang der Trennfuge (C) erstreckender Isolierkörper (1e) zur Wärmedämmung angeordnet ist, so dass die Trennplatte (1) mit dem Wärmedämmmaterial ein Kompositdämmelement bildet.

4. Bauelement nach zumindest Anspruch 1,
**dadurch gekennzeichnet,**
**dass** das erste Bewehrungselement (3) aus einem Bewehrungsstab (3a, 3b, 3c) besteht und zumindest in Teilbereichen schlaufenförmig ausgebildet ist mit zwei Schlaufenschenkeln (3a, 3b), die im Bereich der Trennplatte (1) zumindest teilweise voneinander horizontal beabstandet und insbesondere mit zueinander entgegengesetzter Neigung gegenüber der senkrecht zur Trennplatte stehenden Vertikalebene (E_{V}) verlaufen.

5. Bauelement nach zumindest Anspruch 4,
**dadurch gekennzeichnet,**
**dass** die beiden Schlaufenschenkel (3a, 3b) im Bereich des Schalkörpers über eine gemeinsame im Wesentlichen in horizontaler Ebene verlaufende Schlaufenbasis (3c) wieder miteinander verbunden sind, und dass das erste Bewehrungselement (3) das Tragelement (4) mit den zwei Schlaufenschenkeln (3a, 3b) und der Schlaufenbasis (3c) umgreift.

6. Bauelement nach zumindest Anspruch 1,
**dadurch gekennzeichnet,**
**dass** das erste Bewehrungselement (3) im Bereich der Trennplatte (1) eine Neigung gegenüber der Horizontalebene (E_{H}) von zwischen 20° und 60° und bevorzugt zwischen 20° und 50° aufweist und/oder dass das erste Bewehrungselement (3) im Bereich der Trennplatte (1) eine Neigung gegenüber der Vertikalebene (E_{V}) von zwischen 10° und 30° und bevorzugt zwischen 10° und 20° aufweist

7. Bauelement nach zumindest Anspruch 1,
**dadurch gekennzeichnet**,
das zweite Bewehrungselement (13) dadurch als Druckkraftelement ausgebildet ist, dass es sich senkrecht zur Trennplatte in horizontaler Richtung erstreckt und/oder dass das zweite Bewehrungselement (13) aus einem Bewehrungsstab besteht und/oder dass das zweite Bewehrungselement (13) die Trennplatte (1) im Bereich der Durchbrechung (1d) oder einer weiteren Durchbrechung (1f) durchquert.

8. Bauelement nach zumindest Anspruch 1,
**dadurch gekennzeichnet,**
**dass** sich das Tragelement (4) zumindest mittelbar am Dämmelement (5) abstützt.

9. Bauelement nach zumindest Anspruch 1,
**dadurch gekennzeichnet,**
**dass** das Tragelement (4) aus einer Profilplatte besteht, die insbesondere aus Metall, vorzugsweise aus nicht-rostendem Stahl besteht.

10. Bauelement nach zumindest Anspruch 9,
**dadurch gekennzeichnet,**
**dass** sich die Profilplatte (4) im Wesentlichen in Horizontalrichtung erstreckt und/oder dass die Profilplatte (4) eine im Wesentlichen horizontale Anlagefläche (4a) für das Dämmelement (5) aufweist.

11. Bauelement nach zumindest Anspruch 1,
**dadurch gekennzeichnet,**
**dass** das erste Bewehrungselement (3) und/oder das zweite Bewehrungselement (13) zumindest teilweise aus Metall und vorzugsweise aus nicht-rostendem Stahl bestehen.

12. Bauelement nach zumindest Anspruch 1,
**dadurch gekennzeichnet,**
**dass** das Dämmelement (5) plattenartig ausgebildet ist und insbesondere zumindest teilweise aus einem Elastomer besteht.

13. Bauelement nach zumindest Anspruch 1,
**dadurch gekennzeichnet,**
**dass** das Dämmelement (5) auf der dem Tragelement (4) gegenüberliegenden Seite mit einem mit dem ersten Gebäudeteil (B) in Wirkverbindung stehenden Verteilelement (7) zusammenwirkt, und dass das Verteilelement (7) insbesondere aus druck- und/oder hochfestem Material wie UHPC besteht und zur Kraftübertragung zwischen Dämmelement und erstem Gebäudeteil dient.

14. Bauelement nach zumindest Anspruch 1,
**dadurch gekennzeichnet,**
**dass** der trogförmige Schalkörper (6) einseitig in Richtung des zweiten (A) der beiden Gebäudeteile offen ausgebildet ist und in seinem Innenraum (6d) das erste Bewehrungselement (3) und das zweite Bewehrungselement (13), das Tragelement (4) und/oder das Dämmelement (5) aufnimmt.

15. Bauelement nach zumindest Anspruch 1,
**dadurch gekennzeichnet,**
**dass** das Bauelement (1) eine Mehrzahl an Durchbrechungen (1d) und weiteren Durchbrechungen in der Trennplatte (1), eine Mehrzahl nebeneinander angeordneter Schalkörper (6) und eine Mehrzahl erster und zweiter Bewehrungselemente (3, 13) aufweist.

## Claims

1. Structural element for installation in joints extending especially in a vertical plane in buildings, especially in the region of balconies, loggias or walkways, for sound-insulating, force-transmitting connection of building parts (A, B) adjoining on both sides, wherein the structural element consists of a separating plate (1) extending at least partly along the joint (C) and of reinforcing elements (3, 13) that pass through the latter, the separating plate (1) having in the region of the joint (C) at least one opening (1d) for at least a first reinforcing element (3), wherein the separating plate (1) has in the region of the opening (1d) a trough-shaped shell body (6) which, starting from the separating plate, projects into the first (B) of the two adjoining building parts, wherein the first structural element (3), starting from the second (A) of the two building parts, passes through the opening (1d) and projects into the shell body (6) where it co-operates with an insulating element (5) serving for sound-insulated force transmission between the two building parts (A, B), the first reinforcing element (3) having a supporting element (4) for the insulating element (5) and forming together with the supporting element a bracket-like bearing projection (3, 4) for the second (A) of the two building parts and wherein that second building part extends by means of the bearing projection into the shell body (6) and thus projects into the first building part (B) for sound-insulating, force-transmitting connection of the two building parts (A, B), and wherein the first reinforcing element (3) is configured as a transverse force element by its being arranged, on passing through the opening (1d), at an angle of inclination with respect to the separating plate and at an angle of inclination with respect to a horizontal plane (E_{H}) perpendicular to the separating plate,
**characterised in that**
the first reinforcing element (3) is also configured as a shear force element by its being arranged, in the region of the separating plate (1), at an angle of inclination with respect to a vertical plane (E_{V}) perpendicular to the separating plate; and
a second reinforcing element (13), starting from the second (A) of the two building parts, passes through the separating plate (1) and projects in a horizontal direction into the shell body (6) where it co-operates with the supporting element (4) for the insulating element (5).

2. Structural element according to at least claim 1,
**characterised in that**
the supporting element (4) and the insulating element (5) are interlockingly connected to one another in a horizontal direction of action and for that purpose the supporting element especially engages laterally around the insulating element; and/or the shell body (6) and the insulating element (5) are interlockingly connected to one another in a horizontal direction of action and for that purpose the shell body especially engages laterally around the insulating element.

3. Structural element according to at least claim 1,
**characterised in that**
the separating plate (1) consists at least partly of sound-insulating material and/or comprises sound-insulating material; and/or the separating plate (1) consists at least partly of heat-insulating material and/or an insulating body (1e) extending at least partly along the joint (C) is arranged parallel to the separating plate (1) for the purpose of thermal insulation, so that the separating plate (1) with the heat-insulating material forms a composite insulating element.

4. Structural element according to at least claim 1,
**characterised in that**
the first reinforcing element (3) consists of a reinforcing bar (3a, 3b, 3c) and, at least in sub-regions, is of loop-shaped construction with two loop limbs (3a, 3b) which, in the region of the separating plate (1), are at least in part spaced apart from one another horizontally and especially run at mutually opposite angles with respect to the vertical plane (E_{V}) perpendicular to the separating plate.

5. Structural element according to at least claim 4,
**characterised in that**
in the region of the shell body the two loop limbs (3a, 3b) are joined together again via a common loop base (3c) running substantially in a horizontal plane; and the first reinforcing element (3) engages around the supporting element (4) with the two loop limbs (3a, 3b) and the loop base (3c).

6. Structural element according to at least claim 1,
**characterised in that**
the first reinforcing element (3) has, in the region of the separating plate (1), an inclination with respect to the horizontal plane (E_{H}) of between 20° and 60° and preferably between 20° and 50°; and/or the first reinforcing element (3) has, in the region of the separating plate (1), an inclination with respect to the vertical plane (E_{V}) of between 10° and 30° and preferably between 10° and 20°.

7. Structural element according to at least claim 1,
**characterised in that**
the second reinforcing element (13) is configured as a compressive force element by its extending perpendicularly with respect to the separating plate in a horizontal direction; and/or the second reinforcing element (13) consists of a reinforcing bar; and/or the second reinforcing element (13) passes through the separating plate (1) in the region of the opening (1d) or of a further opening (1f).

8. Structural element according to at least claim 1,
**characterised in that**
the supporting element (4) is at least indirectly supported on the insulating element (5).

9. Structural element according to at least claim 1,
**characterised in that**
the supporting element (4) consists of a profile plate which consists especially of metal, preferably of stainless steel.

10. Structural element according to at least claim 9,
**characterised in that**
the profile plate (4) extends substantially in a horizontal direction; and/or the profile plate (4) has a substantially horizontal contact surface (4a) for the insulating element (5).

11. Structural element according to at least claim 1,
**characterised in that**
the first reinforcing element (3) and/or the second reinforcing element (13) consist(s) at least partly of metal and preferably of stainless steel.

12. Structural element according to at least claim 1,
**characterised in that**
the insulating element (5) is of plate-like construction and especially consists at least partly of an elastomer.

13. Structural element according to at least claim 1,
**characterised in that**
the insulating element (5), on its side opposite the supporting element (4), co-operates with a distributing element (7) which is in operative connection with the first building part (B); and the distributing element (7) consists especially of pressure-resistant and/or high-strength material such as UHPC and serves for force transmission between the insulating element and the first building part.

14. Structural element according to at least claim 1,
**characterised in that**
the trough-shaped shell body (6) is open on one side in the direction of the second (A) of the two building parts and receives the first reinforcing element (3) and the second reinforcing element (13), the supporting element (4) and/or the insulating element (5) in its interior (6d).

15. Structural element according to at least claim 1,
**characterised in that**
the structural element (1) has a plurality of openings (1d) and further openings in the separating plate (1), a plurality of shell bodies (6) arranged one next to the other, and a plurality of first and second reinforcing elements (3, 13).

## Revendications

1. Elément structurel conçu pour être intégré dans des joints de séparation de bâtiments, s'étendant dans un plan notamment vertical, en particulier dans la région de balcons, de loggias ou de pergolas, en vue de relier, avec isolation phonique et transmission de forces, des parties (A, B) d'un bâtiment adjacentes par deux côtés, ledit élément structurel étant composé d'une platine séparatrice (1) s'étendant au moins partiellement le long du joint de séparation (C), et d'éléments d'armature (3, 13) traversant ladite platine, laquelle platine séparatrice (1) est munie, dans la région dudit joint de séparation (C), d'au moins un évidement (1d) destiné à au moins un premier élément d'armature (3), ladite platine séparatrice (1) comportant, dans la région dudit évidement (1d), un corps d'enveloppement (6) en forme de cuvette qui fait saillie, à partir de ladite platine séparatrice, dans la première (B) des deux parties adjacentes du bâtiment, sachant que ledit premier élément d'armature (3) dépasse au-delà de la seconde (A) desdites deux parties adjacentes du bâtiment, en parcourant ledit évidement (1d), jusque dans ledit corps d'enveloppement (6) dans lequel il coopère avec un élément isolant (5) dévolu à la transmission de forces insonorisée entre lesdites deux parties (A, B) du bâtiment, sachant que ledit premier élément d'armature (3) est doté d'un élément de support (4) dédié audit élément isolant (5) et forme, conjointement audit élément de support, une protubérance de montage (3, 4) du type console affectée à la seconde (A) desdites deux parties du bâtiment, cette seconde partie du bâtiment pénétrant dans le corps d'enveloppement (6) au moyen de ladite protubérance de montage et dépassant, de la sorte, jusque dans la première partie (B) du bâtiment en vue de relier lesdites deux parties (A, B) du bâtiment, avec isolation phonique et transmission de forces, et sachant que ledit premier élément d'armature (3) est conçu comme un élément appliquant une force transversale étant donné que, lorsqu'il parcourt l'évidement (1d), il est disposé à l'oblique vis-à-vis de la platine séparatrice et à l'oblique vis-à-vis d'un plan horizontal (E_{H}) perpendiculaire à ladite platine séparatrice,
**caractérisé par le fait**
**que** le premier élément d'armature (3) est conçu, en outre, comme un élément appliquant une force de poussée étant donné qu'il est disposé, dans la région de la platine séparatrice (1), à l'oblique par rapport à un plan vertical (E_{V}) perpendiculaire à ladite platine séparatrice ; et
par le fait qu'un second élément d'armature (13) dépasse au-delà de la seconde (A) des deux parties du bâtiment, en traversant ladite platine séparatrice (1) dans la direction horizontale, jusque dans le corps d'enveloppement (6) dans lequel il coopère avec l'élément de support (4) dédié à l'élément isolant (5).

2. Elément structurel selon au moins la revendication 1,
**caractérisé par le fait**
**que** l'élément de support (4) et l'élément isolant (5) sont reliés l'un à l'autre par complémentarité de formes dans la direction horizontale opérante et ledit élément de support ceinture notamment, à cette fin, ledit élément isolant dans le sens latéral ; et/ou par le fait que le corps d'enveloppement (6) et ledit élément isolant (5) sont reliés l'un à l'autre par complémentarité de formes dans ladite direction horizontale opérante et ledit corps d'enveloppement ceinture notamment, à cet effet, ledit élément isolant dans le sens latéral.

3. Elément structurel selon au moins la revendication 1,
**caractérisé par le fait**
**que** la platine séparatrice (1) est au moins partiellement constituée d'un matériau d'isolation phonique, et/ou comporte du matériau d'isolation phonique ; et/ou par le fait que ladite platine séparatrice (1) est au moins partiellement constituée d'un matériau d'isolation thermique et/ou un corps isolant (le), s'étendant au moins en partie le long du joint de séparation (C), est implanté parallèlement à ladite platine séparatrice (1) en vue de l'isolation thermique, de sorte que ladite platine séparatrice (1) forme un élément isolant composite avec ledit matériau d'isolation thermique.

4. Elément structurel selon au moins la revendication 1,
**caractérisé par le fait**
**que** le premier élément d'armature (3) consiste en une tige de renfort (3a, 3b, 3c) et est réalisé, au moins dans des zones partielles, sous la forme d'une boucle comprenant deux branches (3a, 3b) qui sont au moins partiellement distantes l'une de l'autre dans le sens horizontal, dans la région de la platine séparatrice (1), et s'étendent notamment avec inclinaison en sens inverse, l'une par rapport à l'autre, vis-à-vis du plan vertical (E_{V}) perpendiculaire à ladite platine séparatrice.

5. Elément structurel selon au moins la revendication 4,
**caractérisé par le fait**
**que** les deux branches (3a, 3b) de la boucle sont de nouveau reliées l'une à l'autre, dans la région du corps d'enveloppement, par l'intermédiaire d'une base commune (3c) de ladite boucle qui s'étend substantiellement dans un plan horizontal ; et par le fait que le premier élément d'armature (3) ceinture l'élément de support (4) par les deux branches (3a, 3b) de la boucle et par la base (3c) de ladite boucle.

6. Elément structurel selon au moins la revendication 1,
**caractérisé par le fait**
**que** le premier élément d'armature (3) présente, dans la région de la platine séparatrice (1), une inclinaison comprise entre 20° et 60° et, de préférence, entre 20° et 50° par rapport au plan horizontal (E_{H}) ; et/ou par le fait que ledit premier élément d'armature (3) présente, dans la région de ladite platine séparatrice (1), une inclinaison comprise entre 10° et 30° et, de préférence, entre 10° et 20° par rapport au plan vertical (E_{V}).

7. Elément structurel selon au moins la revendication 1,
**caractérisé par le fait**
**que** le second élément d'armature (13) est conçu comme un élément appliquant une force de compression étant donné qu'il s'étend perpendiculairement à la platine séparatrice, dans la direction horizontale ; et/ou par le fait que ledit second élément d'armature (13) consiste en une tige de renfort ; et/ou par le fait que ledit second élément d'armature (13) traverse ladite platine séparatrice (1) dans la région de l'évidement (1d) ou d'un évidement additionnel (1f).

8. Elément structurel selon au moins la revendication 1,
**caractérisé par le fait**
**que** l'élément de support (4) est au moins indirectement en appui sur l'élément isolant (5).

9. Elément structurel selon au moins la revendication 1,
**caractérisé par le fait**
**que** l'élément de support (4) est constitué d'une plaque profilée consistant notamment en du métal, préférentiellement en de l'acier inoxydable.

10. Elément structurel selon au moins la revendication 9,
**caractérisé par le fait**
**que** la plaque profilée (4) s'étend substantiellement dans la direction horizontale ; et/ou par le fait que ladite plaque profilée (4) est pourvue d'une surface de contact (4a) substantiellement horizontale, affectée à l'élément isolant (5).

11. Elément structurel selon au moins la revendication 1,
**caractérisé par le fait**
**que** le premier élément d'armature (3) et/ou le second élément d'armature (13) consiste(nt) au moins partiellement en du métal et, de préférence, en de l'acier inoxydable.

12. Elément structurel selon au moins la revendication 1,
**caractérisé par le fait**
**que** l'élément isolant (5) présente une réalisation du type plaque et est notamment constitué d'un élastomère, au moins en partie.

13. Elément structurel selon au moins la revendication 1,
**caractérisé par le fait**
**que** l'élément isolant (5) coopère, du côté pointant à l'opposé de l'élément de support (4), avec un élément répartiteur (7) en liaison opérante avec la première partie (B) du bâtiment ; et par le fait que ledit élément répartiteur (7) est constitué, en particulier, d'un matériau tenant la pression et/ou offrant une haute résistance, tel que du BUHP, et dévolu à la transmission de forces entre ledit élément isolant et ladite première partie du bâtiment.

14. Elément structurel selon au moins la revendication 1,
**caractérisé par le fait**
**que** le corps d'enveloppement (6) en forme de cuvette est de réalisation ouverte d'un côté en direction de la seconde (A) des deux parties du bâtiment, et reçoit, dans son espace interne (6d), le premier élément d'armature (3) et le second élément d'armature (13), l'élément de support (4) et/ou l'élément isolant (5).

15. Elément structurel selon au moins la revendication 1,
**caractérisé par le fait**
**que** ledit élément structurel (1) comprend une pluralité d'évidements (1d) et d'évidements additionnels, dans la platine séparatrice (1), une pluralité de corps d'enveloppement (6) agencés en juxtaposition, et une pluralité de premiers et seconds éléments d'armature (3, 13).
